# FASCICULE DE BREVET EUROPEEN

(11) **EP 0 410 835 B1**
(45) Date de publication et mention de la délivrance du brevet: **05.05.1993**
(21) Numéro de dépôt: 90401985.8
(22) Date de dépôt: 10.07.1990
(51) Int. Cl.: B67B 7/48, B30B 9/30

(54) **Procédé et installation pour le traitement de fûts contenant des déchets liquides**
Verfahren und Anlage zur Behandlung von mit flüssigen Abfällen gefüllten Fässern
Process and arrangement for the treatment of drums containing liquid waste

(30) Priorité: 25.07.1989 FR 8909970
(43) Date de publication de la demande: 30.01.1991
(73) Titulaire: SARP INDUSTRIES, F-78520 Limay (FR)
(72) Inventeur: Biros,Jean-Louis, F-78260 Acheres (FR); Geffriaud, Michel, F-78520 Meulan (FR); Gontard, bertrand, F-95220 Herblay (FR)
(74) Mandataire: Cuer, André

(56) Documents cités:
- DE-A- 2 125 543
- GB-A- 839 207
- US-A- 2 907 530
- US-A- 4 459 906

## Description

La présente invention concerne un procédé et une installation pour le traitement de fûts industriels contenant des déchets liquides et, en particulier, des liquides inflammables, explosifs et/ou toxiques.

Dans l'état actuel de la technique, c'est le personnel qui ouvre les fûts, déverse leur contenu dans un réservoir prévu à cet effet, nettoie éventuellement les fûts vides et les transporte jusqu'à un lieu d'élimination. Ces opérations sont longues et coûteuses, et elles présentent des risques d'intoxication du personnel, d'incendie et d'explosion.

En conséquence, il a été proposé d'ouvrir les fûts par des moyens mécaniques et de laisser décanter leur contenu avant leur traitement. Ce procédé connu reste toutefois long et coûteux, et il n'élimine pas totalement les risques précités, puisque les fûts restent ouverts à l'air libre pendant la durée de la décantation.

Le brevet GB-A-839.207 propose d'autre part, dans le cas de récipients métalliques de petites dimensions, comme des boîtes de bière ou de jus de fruit, de percer et de comprimer ces boîtes en une seule opération, de récupérer les boîtes comprimées en galettes et de recueillir leur contenu. Ce procédé est mis en oeuvre grâce à un dispositif dans lequel les récipients à traiter sont amenés l'un après l'autre entre un piston de compression et un organe de perçage creux qui est relié à des moyens pour évacuer vers l'extérieur le liquide contenu dans le récipient.

Un dispositif du même genre est décrit dans le brevet US-A-4.459.906 qui concerne le traitement de bombes d'aérosol mises au rebut. Toutefois, l'organe de perçage est ici plein et coulissant, les produits contenus dans le récipient s'en échappant directement après son perçage et après la rétractation de l'organe de perçage.

Dans les deux cas, ces procédés et ces dispositifs connus ne permettent pas d'atteindre le but visé par la présente invention qui est de vider et de comprimer à l'état de galettes des fûts industriels de grandes dimensions en supprimant tout risque d'incendie et d'explosion et en évitant tout risque pour le personnel.

Selon l'invention, ce but est atteint grâce à une installation du genre comprenant une presse à fûts dans laquelle les fûts à traiter sont amenés entre un piston de compression et un organe de perçage creux relié à des moyens pour évacuer vers l'extérieur les liquides contenus dans le fût, laquelle est caractérisée par une presse à fûts comprenant un cylindre de presse étanche fermé à une extrémité par un piston de compression qui est mobile selon l'axe du cylindre en question, et à son autre extrémité par un couvercle qui est destiné à l'introduction axiale des fûts à traiter et qui est muni de l'organe de perçage spécifié plus haut.

On comprend que, pour l'essentiel, il suffit d'introduire axialement un fût fermé dans ce cylindre, de faire pénétrer dans le fut l'organe de perçage et de faire agir le piston de compression pour que le fût percé soit comprimé en une galette, le liquide qu'il contient s'échappant par l'organe de perçage creux pour être évacué du cylindre par les moyens prévus à cet effet et recueilli, par exemple, dans une fosse appropriée. Quant au fût réduit à l'état de galette, il est extrait du cylindre après l'ouverture du couvercle et il peut être recyclé en sidérurgie.

Le fait que l'on vide et comprime les fûts dans un cylindre fermé permet de les traiter sans risques d'incendie ou d'explosion, même s'ils contiennent des liquides inflammables ou explosifs. On supprime par la même les dangers auxquels le personnel était exposé jusqu'alors.

Comme dans le brevet britannique GB-A-839.207 précité, l'organe de perçage peut être constitué par au moins une broche creuse qui se termine en pointe à son extrémité dirigée vers l'intérieur du cylindre et qui est reliée à son autre extrémité à un conduit d'évacuation du contenu des fûts. Selon l'invention, cette broche peut avantageusement coulisser, parallèlement à l'axe du cylindre du dispositif, à travers une ouverture ménagée dans le couvercle de ce dernier.

Ainsi, le perçage des fûts se produit avant leur compression, contrairement à ce qui a lieu selon le brevet britannique précité, ce qui permet en particulier de mieux doser l'effort de perçage et d'éviter toute compression du liquide, en augmentant par la même la sécurité recherchée.

Le coulissement de la ou des broches spécifiées ci-avant est avantageusement réalisé grâce au fait qu'au voisinage de leur extrémité opposée au cylindre de la presse, ces broches sont solidaires d'un plateau qu'elles traversent et qui peut coulisser sous l'effet d'au moins un vérin. De préférence, ce plateau coulisse sur des colonnes montées sur le couvercle du cylindre de la presse, perpendiculairement à celui-ci, de sorte que ce couvercle, avec ses broches montées sur leur plateau coulissant, forme un ensemble qui est avantageusement monté pivotant sur le cylindre de la presse, à l'extrémité de celle-ci qui est opposée à son piston de compression, grâce au fait que ce couvercle est articulé sur le cylindre de la presse par l'un de ses bords, et qu'il peut pivoter autour de son axe d'articulation au moyen d'au moins un vérin à double effet.

Pour faciliter le perçage des fûts, la ou les broches spécifiées ci-avant sont de préférence terminées en biseau du côté du cylindre de la presse.

Dans une forme de réalisation avantageuse, l'organe de perçage est constitué par une pluralité de broches parallèles entre elles comprenant une broche centrale qui s'étend selon l'axe du cylindre et une pluralité de broches périphériques qui sont disposées selon des génératrices d'un cylindre de révolution, l'axe de ce dernier coïncidant avec l'axe du cylindre. Cette disposition facilite le traitement de fûts de grandes dimensions dont la paroi est épaisse.

De préférence, le corps du cylindre de la presse selon l'invention présente une section transversale extérieure sensiblement carrée.

Dans l'installation selon l'invention, la presse à fûts décrite ci-avant est avantageusement associée à une grue de reprise des fûts pour former un ensemble mobile et, le cas échéant, à d'autres appareils de manutention appropriés.

L'invention concerne aussi un procédé pour la mise en oeuvre de l'installation qui vient d'être décrite, ce procédé étant caractérisé par le fait que l'on introduit axialement le fût à traiter dans le cylindre du dispositif, que l'on ferme le couvercle de ce cylindre, que l'on déplace le piston de compression spécifié plus haut ce que le fût à traiter vienne en appui sous faible pression sur le couvercle, que l'on déplace ensuite l'organe de perçage vers l'intérieur du cylindre afin de percer le fût, puis que l'on déplace à son tour le piston de compression vers l'intérieur du cylindre afin de comprimer le fût dont le contenu s'écoule vers l'extérieur à travers l'organe de perçage, ce dernier s'effaçant pendant cette phase, et que l'on ouvre enfin le couvercle afin d'extraire axialement du cylindre le fût traité qui est réduit à l'état de galette.

La description qui va suivre, et qui ne présente aucun caractère limitatif, permettra de bien comprendre comment la présente invention peut être mise en pratique. Elle doit être lue en regard des dessins annexés, parmi lesquels:
- La figure 1 montre une vue en coupe longitudinale d'une presse à fûts selon l'invention ;
- la figure 2 montre une vue en coupe partielle de cette presse, prise selon la ligne II-II de la figure 1 ; et :
- La figure 3 représente une vue en bout, de l'objet de la figure 2, prise selon la flèche III de cette figure.

La presse à fûts selon l'invention qui est représentée sur ces figures comprend un cylindre 1, par exemple à section externe carrée, fermé à l'une de ses extrémités par un piston 2 qui est mobile selon l'axe X-X' du cylindre, comme cela est indiqué par la flèche double F, sous l'effet d'un vérin à double effet représenté partiellement en 2a. Le cylindre 1 est de préférence disposé horizontalement ou presque horizontalement.

A son autre extrémité, le cylindre 1 est fermé par un couvercle 3 percé d'ouvertures 4 dans lesquelles des broches creuses de perçage 5 peuvent coulisser parallèlement à l'axe X-X'. Ces broches 5 se terminent en biseau à leur extrémité située du côté du cylindre 1 et, à leur autre extrémité, elles sont solidaires d'un plateau 6 qu'elles traversent pour former un embout libre 5' destiné à recevoir un tuyau d'évacuation non représenté.

Deux vérins à double effet 7 sont montés entre le plateau 6 et le couvercle 3, des deux côtés de l'ensemble de broches 5, et ils permettent le coulissement de ces dernières entre une position de repos représentée en traits pleins sur la figure 1 et une position de perçage et d'écoulement du liquide qui est indiquée schématiquement en traits interrompus sur cette même figure 1.

Comme on le voit plus distinctement sur la figure 2, le plateau 6 est guidé dans ce mouvement par quatre colonnes 8 qui le traversent au voisinage de ses quatre coins et qui sont montés sur le couvercle 3. On voit en outre sur cette figure 2 que ce couvercle 3 est articulé selon l'un de ses bords sur un axe 9 solidaire du cylindre 1, et qu'il dépasse ce dernier latéralement, au-delà de l'axe 9, par un prolongement 10. Un vérin à double effet 11 relie l'extrémité de celui-ci à la surface latérale du cylindre 1, et son actionnement permet d'ouvrir et de fermer le couvercle 3, comme indiqué par la flèche double F1, avec tous les organes qui en sont solidaires, à savoir les colonnes 8, le plateau coulissant 6 et les broches 5, et donc de rendre accessible et, respectivement, de fermer l'intérieur du cylindre 1.

La vue en bout de la figure 3 montre une répartition avantageuse des broches 5 qui sont ici au nombre de six. L'une d'elles, 5a, s'étend selon l'axe X-X', quatre autres, 5b, sont situées aux sommets d'un carré centré sur la broche 5a, et la dernière, 5c, se trouve sur le cercle qui passe par les quatre broches 5b, à égale distance de deux de ces dernières. Cette dernière broche 5c augmente la capacité d'écoulement à la partie inférieure du cylindre 1.

Le mode de fonctionnement de ce dispositif est le suivant :

On ouvre le couvercle 3 et met les broches 5 en position de repos, au moyen des vérins 7. Chaque fût à traiter est amené, par des dispositifs de manutention non représentés pouvant comprendre une grue solidaire de la presse à fûts et une goulotte d'introduction des fûts l'un après l'autre, dans le cylindre 1 à raison d'un seul à la fois. On ferme alors le couvecle 3.

On pousse le piston 2 par le vérin 5a jusqu'à ce que le fût vienne en appui sous faible pression sur le couvercle 3. On pousse ensuite les broches 5 à l'intérieur du cylindre 1 au moyen des vérins 7. Leurs extrémités biseautées percent le fût et y pénètrent. On supprime alors la pression exercée sur les broches par les vérins 7. C'est alors que le vérin 2a pousse le piston 2 vers l'intérieur du cylindre 1, ce qui comprime le fût et, en même temps, chasse son contenu vers l'extérieur à travers le perçage axial des broches 5 et les tuyaux qui sont montés sur les embouts 5a de ces dernières et qui le déversent dans une fosse appropriée. Au cours de cette phase, les broches reculent vers leur position de repos au fur et à mesure que le piston 2 avance. A la fin de cette opération, les fûts se trouvent réduits à l'état de galettes, du fait de la compression exercée par le vérin 2a sur le piston 2. Après ouverture du couvercle 3, ils sont extraits du cylindre 1, et ils peuvent être récupérés en sidérurgie.

On notera encore que l'appareillage qui vient d'être décrit est avantageusement du type anti-déflagration, et que ses équipements sont mûs hydrauliquement, par exemple sous une pression maximale de 230 bars, cette pression étant de 180 bars environ en régime habituel. Les organes de commande de l'ensemble sont classiques et bien connus des spécialistes en la matière, de sorte qu'ils ne seront pas décrits ici.

Il va de soi que, sans sortir du cadre de la présente invention, diverses modifications pourraient être apportées à la forme de réalisation décrite ci-avant. C'est ainsi que le nombre et la disposition des broches 5 pourraient être différents, et qu'un autre système de fermeture du couvercle 3 pourrait être prévu, pourvu qu'il ferme de manière étanche le cylindre 1.

## Revendications

1. Installation pour le traitement de fûts contenant des déchets liquides, du genre comprenant une presse à fûts dans laquelle les fûts à traiter sont amenés entre un piston de compression (2) et un organe de perçage creux (5) relié à des moyens pour évacuer vers l'extérieur les liquides contenus dans le fût, caractérisée par le fait que ladite presse à fûts comprend un cylindre de presse étanche (1) fermé à une extrémité par ledit piston de compression (2) qui est mobile selon l'axe (X-X') dudit cylindre (1), et à son autre extrémité par un couvercle (3) qui est destiné à l'introduction axiale des fûts à traiter et qui est muni dudit organe de perçage (5).

2. Installation selon la revendication 1, du genre dans lequel ledit organe de perçage est constitué par au moins une broche creuse (5) qui se termine en pointe à son extrémité dirigée vers l'intérieur dudit cylindre (1) et qui est reliée à son autre extrémité à un conduit d'évacuation du contenu des fûts, caractérisée par le fait que ladite broche (5) peut coulisser, parallèlement à l'axe (X-X') dudit cylindre (1), à travers une ouverture (4) ménagée dans ledit couvercle (3).

3. Installation selon la revendication 2, caractérisée par le fait que ladite broche (5), au voisinage de son extrémité opposée audit cylindre (1), est solidaire d'un plateau (6) qu'elle traverse et qui peut coulisser sous l'effet d'au moins un vérin (7).

4. Installation selon la revendication 3, caractérisée par le fait que ledit plateau (6) coulisse sur des colonnes (8) montées sur ledit couvercle (3) perpendiculairement à celui-ci.

5. Installation selon l'une quelconque des revendications 2 à 4, caractérisée par le fait que ladite broche creuse (5) se termine en biseau à son extrémité dirigée vers l'intérieur dudit cylindre (1).

6. Installation selon l'une quelconque des revendications 1 à 5, caractérisée par le fait que ledit organe de perçage est constitué par une pluralité de broches (5) parallèles entre elles comprenant une broche centrale (5a) qui s'étend selon l'axe (X-X') dudit cylindre (1) et une pluralité de broches périphériques (5b, 5c) qui sont disposées selon des génératrices d'un cylindre de révolution, l'axe de ce dernier coïncidant avec l'axe (X-X') dudit cylindre (1).

7. Installation selon l'une quelconque des revendications 1 à 6, caractérisée par le fait que ledit couvercle (3) est articulé sur ledit cylindre (1) par l'un de ses bords, et qu'il peut pivoter autour de son axe d'articulation (10) au moyen d'au moins un vérin à double effet (11).

8. Installation selon l'une quelconque des revendications 1 à 7, caractérisée par le fait que ledit cylindre (1) présente une section transversale extérieure sensiblement carrée.

9. Installation selon l'une quelconque des revendications 1 à 8, caractérisée par le fait que ladite presse à fûts est associée à une grue de reprise des fûts pour former un ensemble mobile.

10. Procédé pour la mise en oeuvre de l'installation selon l'une quelconque des revendications 1 à 9, caractérisé par le fait que l'on introduit axialement le fût à traiter dans ledit cylindre (1), que l'on ferme ledit couvercle (3), que l'on déplace ledit piston de compression (2) jusqu'à ce que le fût à traiter vienne en appui sous faible pression sur ledit couvercle (3), que l'on déplace ensuite ledit organe de perçage (5) vers l'intérieur dudit cylindre (1) afin de percer le fût, puis que l'on déplace à son tour ledit piston de compression (2) vers l'intérieur dudit cylindre afin de comprimer le fût dont le contenu s'écoule vers l'extérieur à travers ledit organe de perçage (5), ce dernier s'effaçant pendant cette phase, et que l'on ouvre enfin ledit couvercle (3) afin d'extraire axialement le fût traité qui est réduit à l'état de galette.

## Patentansprüche

1. Anlage zur Behandlung von mit flüssigen Abfällen gefüllten Fässern, umfassend eine Faßpresse, bei welcher die zu behandelnden Fässer zwischen einen Kompressionskolben (2) und ein hohles Anstechorgan eingeführt sind, welches mit Mitteln zur Ableitung der in den Fässern vorhandenen Flüssigkeiten nach außen verbunden ist, dadurch gekennzeichnet, daß die Faßpresse einen dichten Pressenzylinder (1) aufweist, der an einem Ende durch den Pressenkolben (2) abgeschlossen ist, der in Richtung der Achse (X-X') des Zylinders (1) verschiebbar ist und an seinem anderen Ende durch einen Deckel (3) verschlossen ist, der zum Einführen der zu behandelnden Fässer bestimmt ist und der mit dem Anstechorgan (5) versehen ist.

2. Anlage nach Anspruch 1, bei der das Anstechorgan durch zumindest einen hohlen Dorn (5) gebildet ist, der an seinem in das Innere des Zylinders (1) gerichteten Ende spitz zuläuft und der an seinem anderen Ende an eine Entleerungsleitung für den Inhalt der Fässer angeschlossen ist, dadurch gekennzeichnet, daß der Dorn (5) parallel zur Achse (X-X') des Zylinders (1) in einer in den Deckel eingebrachten Öffnung (4) gleiten kann.

3. Anlage nach Anspruch 2, dadurch gekennzeichnet, daß der Dorn (5) in der Nähe des dem Zylinder (1) gegenüberliegenden Ende mit einer Platte (6) fest verbunden ist, welche er durchquert und die unter der Wirkung eines Arbeitszylinders (7) verschiebbar ist.

4. Anlage nach Anspruch 3, dadurch gekennzeichnet, daß die Platte (6) an Säulen (8) verschiebbar ist, die an dem Deckel (3) senkrecht zu diesem angeordnet sind.

5. Anlage nach einem der Ansprüche 2 bis 4, dadurch gekennzeichnet, daß der hohle Dorn (5) an seinem in das Innere des Zylinders (1) gerichteten Ende in einer Schrägkante ausläuft.

6. Anlage nach einem der Ansprüche 1 bis 5, dadurch gekennzeichnet, daß das Anstechorgan durch eine Vielzahl von untereinander parallelen Dornen (5) gebildet ist, umfassend einen zentralen Dorn (5a), der sich entlang der Achse (X-X') des Zylinders erstreckt sowie eine Vielzahl peripherer Dorne (5b, 5c), die auf der Erzeugenden eines Kreiszylinders angeordnet sind, dessen Achse mit der Achse (X-X') des Zylinders (1) zusammenfällt.

7. Anlage nach einem der Ansprüche 1 bis 6, dadurch gekennzeichnet, daß der Deckel (3) an einem seiner Ränder schwenkbar am Zylinder (1) angeordnet ist und um seine Schwenkachse (9) mit Hilfe eines doppelt wirkenden Arbeitszylinders (11) verschwenkbar ist.

8. Anlage nach einem der Ansprüche 1 bis 7, dadurch gekennzeichnet, daß der Zylinder (1) ein äußeres Profil aufweist, das im wesentlichen viereckig ist.

9. Anlage nach einem der Ansprüche 1 bis 8, dadurch gekennzeichnet, daß die Faßpresse mit einem Kran zum Erfassen der Fässer vereinigt ist, um eine mobile Einheit zu bilden.

10. Verfahren zum Betrieb der Anlage nach einem der Ansprüche 1 bis 9, dadurch gekennzeichnet, daß man das zu behandelnde Faß in axialer Richtung in den Zylinder (1) einführt, daß man den Deckel (3) schließt, daß man den Kompressionskolben (2) verschiebt, bis das zu behandelnde Faß unter leichtem Druck am Deckel (3) anliegt, daß man anschließend das Anstechorgan (5) ins Innere des Zylinders (1) verschiebt, um das Faß zu durchstechen, worauf man den Kompressionskolben (2) seinerseits in Richtung auf das Innere des Zylinders verschiebt, um das Faß zu komprimieren, dessen Inhalt nach außen durch das Anstechorgan (5) abfließt, welch letzteres sich während dieser Phase zurückzieht, und daß man schließlich den Deckel (3) öffnet, um das behandelte Faß, welches in den Zustand einer Scheibe reduziert ist, in axialer Richtung herauszunehmen.

## Claims

1. Installation for the treatment of drums containing liquid waste, of the type comprising a drum press in which the drums to be treated are conveyed between a compression piston (2) and a hollow piercing device (5) connected to means for discharging to the outside the liquids contained in the drum, characterized by the fact that the said drum press comprises a tight press cylinder (1) closed at one end by the said compression piston (2), which is mobile along the axis (X-X') of the said cylinder (1), and at its other end by a cover (3) which is designed for the axial introduction of the drums to be treated and which is equipped with the aforementioned piercing device (5).

2. Installation in accordance with claim 1, of the type in which the said piercing device consists of at least one hollow pin (5) which at the end towards the interior of the said cylinder (1) terminates in a point and which is connected at its other end to a discharge pipe for the contents of the drums, characterized by the fact that the said pin (5) can slide, parallel to the axis (X-X') of the said cylinder (1), through an opening (4) provided in the said cover (3).

3. Installation in accordance with claim 2, characterized by the fact that the said pin (5) is integral, in the vicinity of the end farthest away from the said cylinder (1), with a plate (6) through which it passes and which is able to slide under the action of at least one jack (7).

4. Installation in accordance with claim 3, characterized by the fact that the said plate (6) slides on columns (8) mounted on the said cover (3) perpendicularly to the latter.

5. Installation in accordance with any one of claims 2 to 4, characterized by the fact that the said hollow pin (5) terminates in a bevelled end directed towards the interior of the said cylinder (1).

6. Installation in accordance with any one of claims 1 to 5, characterized by the fact that the said piercing device is formed by a plurality of pins (5) parallel with one another and including a central pin (5a), which extends along the axis (X-X') of the said cylinder (1), and a plurality of peripheral pins (5b, 5c) arranged in accordance with generatrices of a revolution cylinder, the axis of this latter coinciding with the axis (X-X') of the said cylinder (1).

7. Installation in accordance with any one of claims 1 to 6, characterized by the fact that the said cover (3) is articulated to the said cylinder (1) by one of its edges and can pivot about its articulation shaft (10) by means of at least one double-acting jack (11).

8. Installation in accordance with any one of claims 1 to 7, characterised by the fact that the said cylinder (1) has a substantially square external cross section.

9. Installation in accordance with any one of claims 1 to 8, characterized by the fact that the said drum press is associated with a drum collecting crane, to form a mobile assembly.

10. Process for the operation of the installation according to any one of claims 1 to 9, characterized by the fact that the drum to be treated is introduced axially into the said cylinder (1), that the said cover (3) is closed, that the said compression piston (2) is moved until the drum to be treated comes to rest on the said cover (3) with only slight pressure, that the said piercing device (5) is then moved towards the interior of the said cylinder (1) in order to perforate the drum, the said compression piston (2) being then moved, in its turn, towards the interior of the said cylinder in order to compress the drum, of which the contents flow out through the said piercing device (5), which latter moves out of the way during this phase, while finally the said cover (3) is opened for the purpose of the axial extraction of the treated drum, which is reduced to a flat cake shape.
